# EUROPÄISCHE PATENTANMELDUNG

(11) **EP 3 181 478 A1**
(43) Veröffentlichungstag der Anmeldung: **21.06.2017**
(21) Anmeldenummer: 15003617.6
(22) Anmeldetag: 18.12.2015
(51) Int. Cl.: B65D 71/06, B65D 75/00, B65D 75/58, B65B 9/10

(54) **VERPACKUNGSEINHEIT MIT DEHNFOLIENUMHÜLLUNG**

(71) Anmelder: BEUMER GmbH & Co. KG, 59269 Beckum (DE)
(72) Erfinder: Baumeister, Gregor, 48163 Münster (DE)
(74) Vertreter: Philipp, Matthias

(57) **Zusammenfassung**

Verpackungseinheit mit einem von einer Anzahl in mehreren horizontalen Lagen gestapelter Stückgutteile gebildeten Stückgutstapel, der zumindest im Bereich von vertikalen Seitenwänden von einer schlauchförmigen Dehnfolie umhüllt ist, wobei sich die Dehnfolie mit ihrer Längsrichtung in einer Vertikalrichtung des Stückgutstapels erstreckt und im an dem Stückgutstapel anliegenden Zustand zumindest in horizontaler Richtung um mindestens 10% ihrer ungedehnten Ausgangs-Umfangslänge quergedehnt ist, wobei die Dehnfolie mindestens zwei voneinander vertikal beabstandete, durch eine Behandlung im ungedehnten Zustand der Dehnfolie eingebrachte horizontale Schwächungslinien aufweist, und Verfahren zum Bilden einer solchen Verpackungseinheit.

## Beschreibung

Die Erfindung betrifft eine Verpackungseinheit mit einem von einer Anzahl in mehreren horizontalen Lagen gestapelter Stückgutteile gebildeten Stückgutstapel, der zumindest im Bereich von vertikalen Seitenwänden von einer schlauchförmigen Dehnfolie umhüllt ist, wobei sich die Dehnfolie mit ihrer Längsrichtung in einer Vertikalrichtung des Stückgutstapels erstreckt und im an dem Stückgutstapel anliegenden Zustand zumindest in horizontaler Richtung um mindestens 10% ihrer ungedehnten Ausgangs-Umfangslänge quergedehnt ist.

Derartige Verpackungseinheiten, die von einer Dehn- oder Stretchfolie nicht nur umhüllt, sondern auf Grund der Spannwirkung der gedehnten Folie auch in ihrem Zusammenhalt gesichert sind, werden in großem Umfang eingesetzt, um empfindliche oder vor Feuchtigkeit zu schützende Stückgutteile wie beispielsweise Zementsäcke als kompakte Ladungseinheit transportieren zu können. Beim Entfernen der Verpackungsfolie z.B. bei einem Endkunden besteht allerdings häufig das Problem, dass die fest an dem Stapel anliegende Folie nicht ohne Weiteres geöffnet werden kann, so dass die Gefahr besteht, dass die Stückguter beschädigt werden, wenn mit einem spitzen Gegenstand versucht wird, die Folie zu durchstechen oder aufzutrennen. Außerdem besteht eine Verletzungsgefahr für Mitarbeiter, die die Verpackungsfolie entfernen. Es ist kaum möglich, die Verpackungsfolie ohne Hilfsmittel, beispielsweise Folienmesser, zu öffnen.

Um dieses Problem zu lösen, sind Aufreißhilfen in unterschiedlicher Form bekannt. EP 2 364 848 B1schlägt vor, in einer Mehrschichtfolie für Aufreißverpackungen eine Schwächungslinie mittels eines Lasers einzubringen, wobei in der Folie eine laserabsorptive Schicht vorgesehen ist. Auch aus der US 3,790,744 ist es bekannt, mit einem Laser eine Schwächungslinie in eine mehrschichtige Folie einzubringen. Allerdings bezieht sich der Stand der Technik entweder auf Schrumpffolien, die durch Wärmeeinwirkung auf eine Verpackungseinheit aufgeschrumpft werden, oder auf hinsichtlich ihrer Dehnbarkeit nicht näher definierte Mehrschichtfolien.

Die Aufgabe der Erfindung besteht darin, das eingangs beschriebene Problem der leichten, schnellen, werkzeuglosen und vor allem sicheren Öffnung einer Verpackungsfolie an einer Verpackungseinheit in dem Fall zu lösen, dass die Verpackungsfolie eine Dehn- oder Stretchfolie ist, die in z. T. erheblich gedehntem Zustand an dem Stückgutstapel anliegt. Weiterhin besteht die Aufgabe der Erfindung darin, dass eine lagenweise Entnahme von Stückgütern ermöglicht wird.

Diese Aufgabe wird erfindungsgemäß bei einer gattungsgemäßen Verpackungseinheit durch die Maßnahmen gelöst, dass die Dehnfolie mindestens zwei voneinander vertikal beabstandete, durch eine Behandlung im ungedehnten Zustand der Dehnfolie eingebrachte horizontale Schwächungslinien aufweist. Zwei unmittelbar benachbarte Schwächungslinien können einen gegenseitigen vertikalen Abstand aufweisen, der einer Dicke einer benachbarten Lage entspricht. Insbesondere kann jeweils eine Schwächungslinie in einem zwischen zwei unmittelbar benachbarten Lagen befindlichen Bereich der Dehnfolie angeordnet sein. Beispielsweise kann jede Schwächungslinie mittig zwischen zwei unmittelbar benachbarten Lagen angeordnet sein. Alternativ können Schwächungslinien auf gleicher Höhe wie die einzelnen Lagen verlaufen, etwa in Lagenmitte. Zur Einbringung der Schwächungslinie kann eine Vorrichtung verwendet werden, mit deren Hilfe Hitze in die Folie eingebracht werden kann, beispielsweise eine Vorrichtung zur Laserbestrahlung. Denkbar sind aber auch mechanische Verfahren. Die Schwächungslinien können über mindestens 50%, 75% oder 90% eines Stapelumfangs, oder ringförmig in Umfangsrichtung geschlossen verlaufen.

Durch die erfindungsgemäße Positionierung der Schwächungslinien wird erreicht, dass sich ein aus mehreren Lagen gebildeter Stückgutstapel kontrolliert lagenweise von der Dehnfolie befreien lässt. Das hat zum einen den Vorteil, dass sich die Dehnfolie kontrolliert Stück für Stück in relativ kleinen Teilen entfernen lässt, ohne dass die gesamte Folienumhüllung auf einmal abgenommen werden muss. Ein weiterer, wesentlicher Vorteil liegt darin, dass nach Freilegung jeweils einer Lage von Stückgütern der übrige Teil des Stückgutstapels noch von der Folie umhüllt und so geschützt und in seinem Zusammenhalt gesichert ist. Aufgrund des horizontalen Verlaufs der Schwächungslinien besteht eine reduzierte Weiterreißneigung in senkrechter Richtung, im Vergleich zu einer Situation, in der die Folie von Hand mehr oder weniger unkontrolliert aufgerissen wird. Beispielsweise lässt sich eine derartige Verpackungseinheit an einem ersten Entladeort teilweise entladen, anschließend an einen weiteren Entladeort transportieren und dort weiter entladen, ohne dass während des Transports die Gefahr besteht, dass einzelne Stückgutteile von dem Stapel herunterfallen.

Bevorzugt ist vorgesehen, dass zwischen allen unmittelbar benachbarten Lagen des Stapels jeweils eine Schwächungslinie angeordnet ist.

In einer Ausgestaltung sieht die Erfindung vor, dass jeweils zwei unmittelbar benachbarte, horizontale Schwächungslinien, die entweder geschlossen über den Umfang verlaufen, oder jeweils über einen Teil des Umfangs verlaufen, etwa über 50% oder 75% des Umfangs, bspw. entlang drei Seiten bei einem Stapel mit rechteckigem Grundriss, durch eine zur Horizontalen geneigte und insbesondere vertikale oder unter weniger als 45° zur Vertikalen verlaufende Verbindungsschwächungslinie verbunden sind. Dies hat den Vorteil, dass ein eine Lage umhüllender Folienabschnitt der Dehnfolie durch Aufreißen der Verbindungsschwächungslinie besonders leicht von dem übrigen, zunächst am Stapel verbliebenden Teil der Dehnfolie abgetrennt werden kann.

In einer Weiterbildung der Erfindung sind mehrere benachbarte, horizontale Schwächungslinien, die sich in unterschiedlichen Höhen jeweils über einen Teil des Umfangs erstrecken, etwa über 75% des Umfangs oder entlang drei Seiten eines Stapels mit rechteckigem Grundriss, jeweils durch eine zur Horizontalen geneigte oder vertikale Verbindungsschwächungslinie zu einer stufenweise verlaufenden, schraubenlinienartig umlaufenden Schwächungslinie verbunden.

Die Verbindungsschwächungslinie(n) kann (können) hinsichtlich ihrer Eindringtiefe und Schwächungseigenschaften identisch wie die Schwächungslinien oder weniger tief oder tiefer als diese ausgebildet sein, bzw. leichter oder weniger leicht aufreißbar. Bei einer schraubenlinienartig umlaufenden Schwächungslinie können weitere vertikale Verbindungsschwächungslinien vorgesehen sein, die ermöglichen, dass ein entlang der Schwächungslinie abgetrennter Folienteil leicht ganz abgetrennt werden kann. Eine solche weitere Verbindungsschwächungslinie kann etwa auf Höhe jeder Lage bzw. zwischen je zwei benachbarten Lagen angeordnet sein.

Die Aufgabe der Erfindung wird weiterhin gelöst durch ein Verfahren zum Bilden einer Verpackungseinheit nach der Erfindung, wobei eine schlauchförmige Dehnfolie von einem Vorrat abgezogen wird, ein Folienabschnitt mit einer für einen Umhüllungsvorgang benötigten Länge abgetrennt, geöffnet, in Umfangsrichtung um mindestens 10%, 20%, 30%, 50%, 70% oder 100% einer ungedehnten Ausgangs-Umfangslänge der Dehnfolie quergedehnt und über den Stückgutstapel gezogen wird, wobei sich das Verfahren dadurch auszeichnet, dass vor dem Dehnen mehrere Schwächungslinien in die Dehnfolie eingebracht werden, wobei zwei unmittelbar benachbarte Schwächungslinien einen gegenseitigen vertikalen Abstand aufweisen können, der einer Dicke einer benachbarten Lage entspricht. Insbesondere kann jeweils eine Schwächungslinie in einem zwischen zwei unmittelbar benachbarten Lagen befindlichen Bereich der Dehnfolie eingebracht werden. Es kann vorgesehen sein, dass die vertikalen Dickenabmessungen der Lagen aus einer Datenbank ermittelt, manuell vorgegeben oder von einer Messeinrichtung erfasst und die Schwächungslinien in an die vorgegebenen oder erfassten Dickenabmessungen angepassten gegenseitigen Abständen in die Dehnfolie eingebracht werden.

Die Schwächungslinien können durch Laserbestrahlung eingebracht sein bzw. werden, und es kann vorgesehen sein, dass sie sich über höchstens 90% einer Ausgangsdicke der Dehnfolie im ungedehnten Zustand erstrecken.

Die Schwächungslinien können geradlinig oder zickzackförmig verlaufen bzw. eingebracht werden.

Weiter kann vorgesehen sein, dass die Dehnfolie haubenartig mit einer den Stückgutstapel an einer Oberseite abdeckenden Folienhaube versehen ist, bzw. dass vor dem Überziehen der Dehnfolie an einem Ende des Folienabschnitts eine Folienhaube gebildet wird.

Die Dehnfolie kann im an dem Stückgutstapel anliegenden Zustand in vertikaler Richtung um mindestens 5%, 10% oder 20% bezogen auf ihre ungedehnte Ausgangslänge längsgedehnt sein bzw. werden.

Die Dehnfolie kann eine einheitliche Folienschicht aufweisen, oder sie kann zwei oder mehr unterschiedliche Folienschichten umfassen.

Die Schwächungslinien können vor oder nach dem Abtrennen eines Folienabschnitts von dem Vorrat eingebracht werden. Die Schwächungslinien können vor dem Öffnen der Dehnfolie oder während des Folienherstellungsprozesses eingebracht werden.

Die der Erfindung zugrunde liegende Aufgabe wird weiterhin durch eine Vorrichtung zum Durchführen des Verfahrens nach der Erfindung gelöst, mit einer Zuführeinrichtung zum Zuführen von schlauchförmiger Dehnfolie von einem Vorrat, einer Schneideinrichtung zum Bilden eines Folienabschnitts benötigter Länge, einer Folienöffnungseinrichtung zum Öffnen des Folienabschnitts, einer Überzieheinrichtung zum Dehnen und Überziehen des Folienabschnitts und einer Folientransporteinrichtung zum Transportierten des Folienabschnitts zu der Folienöffnungseinrichtung, wobei erfindungsgemäß vorgesehen ist, dass vor der Folienöffnungseinrichtung eine Behandlungseinrichtung angeordnet ist, mit der die Dehnfolie gezielt zur Bildung der Schwächungslinien behandelbar ist. Bei der Behandlungseinrichtung kann es sich um eine Laserbestrahlungseinrichtung handeln. Die Behandlungseinrichtung kann benachbart zu der Zuführeinrichtung oder der Schneideinrichtung angeordnet sein. Auch kann die Behandlungseinrichtung im Bereich der Folientransporteinrichtung angeordnet sein.

In einer bevorzugten Weiterbildung sieht die Erfindung vor, dass die Behandlungseinrichtung mit einer Steuerung verbunden ist, der ein optischer Detektor zur Erfassung von Dickenabmessungen der Lagen des Stückgutstapels zugeordnet ist, und mit der Positionen und/oder Verlauf der Schwächungslinien in Abhängigkeit von den erfassten Dickenabmessungen steuerbar sind.

Entlang der Schwächungslinie weist die Dehnfolie einen reduzierten Einreißwiderstand bzw. Weiterreißwiderstand auf als im übrigen Bereich der Dehnfolie, wobei eine Reduzierung gegenüber dem ungeschwächten Zustand der Folie um mindestens 10%, 25%, 50% oder 75% sinnvoll sein kann. Jede Schwächungslinie kann durch zwei in geringem Abstand parallel angeordnete Schwächungslinien gebildet sein, bspw. in einem Abstand von höchstens 5mm, 10mm, 20mm, oder 50mm, zwischen denen dann eine Art Aufreißstreifen gebildet ist.

Weitere Vorteile und Merkmale der Erfindung ergeben sich aus der nachfolgenden Beschreibung von Ausführungsbeispielen, wobei auf eine Zeichnung Bezug genommen ist, in der
Fig. 1 eine schematische Seitenansicht einer Vorrichtung zum Umhüllen eines Stückgutstapels mit einer Dehnfolie zeigt, wobei eine Laserbestrahlungseinrichtung benachbart zu einer Schneideinrichtung angeordnet ist,
Fig. 2 eine Variante der Vorrichtung nach Fig. 1 erläutert, bei der eine Laserbestrahlungseinrichtung im Bereich einer Folientransporteinrichtung angeordnet ist, und
Fig. 3a, b und c unterschiedliche Anordnungen von Schwächungslinien an einer Verpackungseinheit zeigen.

Fig. 1 zeigt eine Vorrichtung 2 zum Umhüllen eines Stückgutstapels 4, der von einer nicht dargestellten Transporteinrichtung in den Bereich der Vorrichtung 2 transportiert wird. Der Stückgutstapel 4 besteht aus einzelnen Stückgutteilen 5 wie beispielsweise Zementsäcken, die in mehreren Lagen 5.1, 5.2, 5.3 ggf. auf einer Palette aufeinander gestapelt sind und durch die Umhüllung vor Witterungs-einflüssen geschützt und in ihrer Form als Stückgutstapel formstabil zusammen gehalten werden sollen.

Zu diesem Zweck findet in an sich bekannter Weise eine schlauchförmige Stretch- oder Dehnfolie 6 Verwendung, die insbesondere als Seitenfaltenschlauch gefaltet in Form einer Folienrolle 8 als Vorrat bereit steht und von einer Zuführeinrichtung 10, die Antriebs- und Umlenkrollen aufweist, von der Folienrolle 8 abgewickelt und zunächst einer Schneid- und Schweißvorrichtung 12 zugeführt wird. Die Schneid- und Schweißvorrichtung 12 dient dazu, einen zur Ausführung eines Umhüllungsvorgangs benötigten Folienabschnitt vorbestimmter Länge von der zugeführten Dehnfolie 6 abzutrennen und an einem Ende des Folienabschnitts durch einen Schweißvorgang eine geschlossene Folienhaube zu erzeugen.

Nach Ausführung des Schneid- und Schweißvorgangs wird der schlauchförmige Folienabschnitt einer Folientransporteinrichtung 14 übergeben, durch die der Folienabschnitt in eine bestimmte Höhe oberhalb des Stückgutstapels 4 zu einer Folienöffnungseinrichtung zum Öffnen des Folienabschnitts und zu einer Überzieheinrichtung zum Dehnen und Überziehen des Folienabschnitts transportiert wird. Die Folienöffnungseinrichtungen befinden sich dort, wo in Figur 1 lediglich eine Folienhaube 15 angedeutet ist. Die Überzieheinrichtung ist in vertikaler Richtung 16 entlang eines Gestells 18 verfahrbar, wobei die Überzieheinrichtung Mittel zum Dehnen des Folienabschnitts in horizontaler Richtung oder Umfangs-richtung aufweist, um die Dehnfolie 6 bzw. den Folienschlauch, der im ungedehnten Ausgangszustand eine Ausgangs-Umfangslänge aufweist, die kleiner ist als der Umfang des Stückgutstapels, um einen bestimmten Anteil seiner ungedehnten Ausgangs-Umfangslänge zu dehnen und anschließend über den Stückgutstapel 4 zu ziehen.

Da die Dehnfolie im an dem Stückgutstapel anliegenden Zustand in horizontaler Richtung um mindestens 10% gedehnt sein soll, muss sie vor dem Überziehen stärker gedehnt werden, damit in radialer Richtung Platz für die Überzieheinrichtung zwischen Folienschlauch und Stückgutstapel besteht und die Folie überhaupt übergezogen werden kann. Beim Überziehen kann die Dehnfolie bspw. um 15%, 20%, 30%, 50% oder mehr ihrer Ausgangs- Umfangslänge gedehnt sein.

Neben dieser horizontalen Dehnung oder Querdehnung kann die Dehnfolie zusätzlich in vertikaler Richtung gedehnt an dem Stückgutstapel anliegen, beispielsweise um mindestens 5%, 10%, 15%, 20%, 25% oder 30%, bezogen auf ihre ungedehnte Ausgangslänge.

Erfindungsgemäß ist vorgesehen, dass an einem geeigneten Ort in der Vorrichtung, bezogen auf die Bewegungsvorrichtung der Folie vor der Folienöffnungseinrichtung, eine Behandlungseinrichtung 20 angeordnet ist, die in dem dargestellten Beispiel zwischen der Zuführeinrichtung 10 und der Schneid- und Schweißeinrichtung 12 positioniert ist. In dem dargestellten Fall ist die Behandlungseinrichtung als Laserbestrahlungseinrichtung 20 ausgebildet und erzeugt einen ortsfesten Laserstrahl mit vorbestimmter Wellenlänge, Intensität und Durchmesser, der auf die vorbeitransportierte Dehnfolie 6 einwirkt und durch lokales Aufschmelzen und/oder Verdampfen von Folienmaterial eine Schwächungslinie in der Dehnfolie erzeugt, die in Längsrichtung der Dehnfolie verläuft. Eine nicht dargestellte Steuerung erfasst mittels Sensoren Folienparameter wie Geschwindigkeit, Dicke und möglicherweise Materialeigenschaften der Folie und regelt die Intensität der Laserbestrahlungseinrichtung so, dass ein gewünschter Schwächungsgrad der Schwächungslinie erzielt wird. Beispielsweise kann die Steuerung so eingestellt sein, dass eine bestimmte Verringerung der Foliendicke im Bereich der Schwächungslinie erzielt wird, beispielsweise eine Verringerung der Foliendicke auf 90%, 75%, 50%, 25% oder 10% einer Ausgangsdicke der Dehnfolie 6 im ungedehnten Zustand. Die Folienbeanspruchung ist im Bereich der Kanten des Stückgutstapels am stärksten und in der Mitte einer Stückgutstapelseite am geringsten.

Die Laserbestrahlungseinrichtung ist zur Erzeugung von quer zur Längsrichtung der zugeführten Dehnfolie 6 verlaufenden jeweils geradlinigen Schwächungslinien eingerichtet, oder zur Erzeugung einer zickzackförmig und im Ganzen quer zur Längsrichtung verlaufenden Schwächungslinie. Hierfür kann vorgesehen sein, dass ein Laser um eine parallel zur Längsrichtung der Dehnfolie 6 verlaufende Schwenkachse schwenkbar gehalten ist oder quer zur Längsrichtung 17 linear verfahrbar ist, um bei stillstehender Dehnfolie 6 jeweils eine quer zur Längsrichtung verlaufende Schwächungslinie zu erzeugen. Die genannte Bewegung des Laserstrahls könnte auch durch einen ortsfesten Laser und einen oder mehrere gesteuert bewegliche Spiegel erzielt werden.

Fig. 2 zeigt eine Variante der Vorrichtung nach Figur 1, wobei die Laserbestrahlungseinrichtung 20 im Bereich der Folientransporteinrichtung 14 angeordnet ist. Figur 2 zeigt eine Ausführung, bei der die Folientransporteinrichtung 14 durch zwei Paare von mit Abstand parallel zu einander angeordneten Folientransportgurten 22 gebildet ist, wobei ein Folienabschnitt 24 jeweils mit einem seitlichen Rand zwischen zwei Folientransportgurten 22 reibschlüssig gehalten ist.

Fig. 3a zeigt eine erfindungsgemäße Verpackungseinheit mit einer Dehnfolienumhüllung, wobei drei erfindungsgemäße Schwächungslinien 30.1, 30.2, 30.3 dargestellt sind. Jede Schwächungslinie verläuft in Umfangsrichtung des Stapels horizontal entlang einer rechten Seitenwand 4a (sichtbar, gestrichelt), einer Rückwand 4b (unsichtbar, gepunktet), einer linken Seitenwand 4c (unsichtbar, gepunktet) und einer Vorderseite 4d (sichtbar, gestrichelt) und erstreckt sich insbesondere ringförmig geschlossen um den gesamten Stapel herum. Alternativ kann sich eine oder mehrere Schwächungslinien lediglich über einen Teil des Stapelumfangs erstrecken, bspw. entlang drei von vier Seitenflächen eines im Grundriss rechteckigen Stapels. Zwei benachbarte Schwächungslinien 30.1, 30.2 sind durch eine vertikale Verbindungsschwächungslinie 31.1 verbunden.

Fig. 3b erläutert eine Variante, bei der zunächst mehrere beabstandete Schwächungslinien 30.1, 30.2, 30.3, 30.4 vorgesehen sind, die sich jeweils über einen Teil des Stapelumfangs erstrecken, wobei sie in dem dargestellten Beispiel an drei Seitenwänden (rechte Seitenwand 4a, Rückwand 4b, linke Seitenwand 4c) des Stapels mit rechteckigem Grundriss verlaufen (verdeckt liegende Abschnitte gepunktet). Weiterhin sind Verbindungsschwächungslinien 31.1, 31.2, 31.3 vorgesehen, die jeweils ein Ende einer Schwächungslinie 30.1, 30.2, 30.3 mit einem gegenüberliegendem Ende einer benachbarten Schwächungslinie 30.2, 30.3, 30.4 verbinden. Dadurch ergibt sich insgesamt eine schraubenlinienartig um den Umfang des Stapels verlaufende, stufenweise in Vertikalrichtung ansteigende, ununterbrochene Schwächungslinie, deren horizontale Abschnitte durch die Schwächungslinien 30.1, 30.2, 30.3, 30.4 gebildet sind und deren zur Horizontalen geneigte Teile durch die Verbindungsschwächungslinien 31.1, 31.2, 31.3 gebildet sind. In allen Fällen der Fig. 3a, b und c entsprechen die vertikalen Abstände der einzelnen Schwächungslinien einer vertikalen Dicke der einzelnen Lagen der gestapelten Stückgutteile.

Fig. 3c zeigt eine Verpackungseinheit mit zwei Schwächungslinien 30.1, 30.2, die sich im Ganzen ebenfalls horizontal erstrecken, jedoch aus zickzackförmig verlaufenden Teilabschnitten gebildet sind.

### Bezugszeichenliste

- 2: Vorrichtung zum Umhüllen
- 4: Stückgutstapel
- 4a: rechte Seitenwand
- 4b: Rückwand
- 4c: linke Seitenwand
- 4d: Vorderwand
- 5: Stückgutteil
- 5.1, 5.2, 5.3: Lage
- 6: Dehnfolie
- 8: Folienrolle (Vorrat)
- 10: Zuführeinrichtung
- 12: Schneid- und Schweißeinrichtung (oder Schneideinrichtung)
- 14: Folientransporteinrichtung
- 15: Folienhaube
- 16: vertikale Richtung
- 17: Längsrichtung
- 18: Gestell
- 20: Laserbestrahlungseinrichtung (Behandlungseinrichtung)
- 22: Folientransportgut
- 24: Folienabschnitt
- 30.1, 30.2, 30.3, 30.4: Schwächungslinie
- 31.1, 31.2, 31.3: Verbindungsschwächungslinie

## Patentansprüche

1. Verpackungseinheit mit einem von einer Anzahl in mehreren horizontalen Lagen (5.1, 5.2, 5.3,...) gestapelter Stückgutteile (5) gebildeten Stückgutstapel (4), der zumindest im Bereich von vertikalen Seitenwänden (4a, 4b, 4c, 4d) von einer schlauchförmigen Dehnfolie (6) umhüllt ist, wobei sich die Dehnfolie (6) mit ihrer Längsrichtung (17) in einer Vertikalrichtung (16) des Stückgutstapels (4) erstreckt und im an dem Stückgutstapel (4) anliegenden Zustand zumindest in horizontaler Richtung um mindestens 10% ihrer ungedehnten Ausgangs-Umfangslänge quergedehnt ist, **dadurch gekennzeichnet, dass** die Dehnfolie (6) mindestens zwei voneinander vertikal beabstandete, durch eine Behandlung im ungedehnten Zustand der Dehnfolie (6) eingebrachte horizontale Schwächungslinien (30.1,30.2,30.3, ...) aufweist.

2. Unteranspruch: Verpackungseinheit nach Anspruch 1, **dadurch gekennzeichnet, dass** zwei unmittelbar benachbarte Schwächungslinien (30.1, 30.2, 30.3) einen gegenseitigen vertikalen Abstand aufweisen, der einer Dicke einer benachbarten Lage (5.1, 5.2) entspricht.

3. Verpackungseinheit nach Anspruch 1 oder 2, **dadurch gekennzeichnet, dass** jeweils eine Schwächungslinie (30.1, 30.2, 30.3, ...) in einem zwischen zwei unmittelbar benachbarten Lagen (5.1, 5.2, ...) befindlichen Bereich der Dehnfolie (6) angeordnet ist.

4. Verpackungseinheit nach Anspruch 1 bis 3, **dadurch gekennzeichnet, dass** jeweils zwei unmittelbar benachbarte Schwächungslinien (30.1, 30.2) durch eine Verbindungsschwächungslinie (31.1) verbunden sind, wobei die Verbindungsschwächungslinie vertikal oder unter einem Winkel angeordnet sein kann

5. Verpackungseinheit nach Anspruch 4, **dadurch gekennzeichnet, dass** zwei unmittelbar benachbarte Verbindungsschwächungslinien versetzt zueinander angeordnet sind.

6. Verpackungseinheit nach einem der vorangehenden Ansprüche, **dadurch gekennzeichnet, dass** mehrere benachbarte, horizontale Schwächungslinien (30.1, 30.2, 30.3, 30.4), die sich in unterschiedlichen Höhen jeweils über einen Teil eines Umfangs des Stückgutstapels (4) erstrecken, jeweils durch eine Verbindungsschwächungslinie (31.1, 31.2, 31.3) zu einer stufenweise verlaufenden, schraubenlinienartig umlaufenden Schwächungslinie verbunden sind.

7. Verfahren zum Bilden einer Verpackungseinheit nach einem der vorangehenden Ansprüche, wobei eine schlauchförmige Dehnfolie (6) von einem Vorrat (8) abgezogen wird, ein Folienabschnitt (24) mit einer für einen Umhüllungsvorgang benötigten Länge abgetrennt, geöffnet, in Umfangsrichtung um mindestens 10%, 20%, 30%, 50%, 70% oder 100% einer ungedehnten Ausgangs-Umfangslänge der Dehnfolie (6) quergedehnt und über den Stückgutstapel (4) gezogen wird, **dadurch gekennzeichnet, dass** vor dem Dehnen mehrere Schwächungslinien (30.1, 30.2, 30.3, ...) in die Dehnfolie (6) eingebracht werden, wobei zwei unmittelbar benachbarte Schwächungslinien (30.1, 30.2; 30.2, 30.3) einen gegenseitigen Abstand aufweisen, der einer Dicke einer benachbarten Lage (5.1, 5.2) entsprechen kann.

8. Verfahren nach Anspruch 7, **dadurch gekennzeichnet, dass** jeweils eine Schwächungslinie (30.1, 30.2, ...) in einem zwischen zwei unmittelbar benachbarten Lagen (5.1, 5.2, ...) befindlichen Bereich der Dehnfolie (6) eingebracht wird.

9. Verfahren nach Anspruch 7 oder 8, **dadurch gekennzeichnet, dass** vertikale Dickenabmessungen der Lagen (5.1, 5.2) aus einer Datenbank ermittelt, manuell vorgegeben oder von einer Messeinrichtung erfasst und die Schwächungslinien (30.1, 30.2, 30.3, ...) in an die vorgegebenen oder erfassten Dickenabmessungen angepassten gegenseitigen Abständen in die Dehnfolie (6) eingebracht werden.

10. Verfahren nach einem der Ansprüche 7 bis 9, **dadurch gekennzeichnet, dass** die Schwächungslinien (30.1, 30.2, ...) und Verbindungsschwächungslinien (31.1, 31.2, ...) durch Laserbestrahlung eingebracht werden, wobei sie sich über höchstens 90% einer Ausgangsdicke der Dehnfolie (6) im ungedehnten Zustand erstrecken können.

11. Verfahren nach einem der Ansprüche 7 bis 9, **dadurch gekennzeichnet, dass** die Schwächungslinien (30.1, 30.2, 30.3, ...) und die Verbindungsschwächungslinien (31.1, 31.2, 31.3, ...) vor oder nach dem Abtrennen eines Folienabschnitts (24) von dem Vorrat (8) eingebracht werden.

12. Vorrichtung zum Durchführen des Verfahrens nach einem der Ansprüche 7 bis 11, mit einer Zuführeinrichtung (10) zum Zuführen von schlauchförmiger Dehnfolie (6) von einem Vorrat (8), einer Schneideinrichtung (12) zum Bilden eines Folienabschnitts (24) benötigter Länge, einer Folienöffnungseinrichtung zum Öffnen des Folienabschnitts (24), einer Überzieheinrichtung zum Dehnen und Überziehen des Folienabschnitts (24) und einer Folientransporteinrichtung (14) zum Transportieren des Folienabschnitts (24) zu der Folienöffnungseinrichtung **dadurch gekennzeichnet, dass** vor der Folienöffnungseinrichtung eine Behandlungseinrichtung (20) angeordnet ist, mit der die Dehnfolie (6) gezielt zur Bildung der Schwächungslinien (30.1, 30.2, 30.3, ...; 31.1, 31.2, 31.3, ...) behandelbar ist.

13. Vorrichtung nach Anspruch 12, **dadurch gekennzeichnet, dass** die Behandlungseinrichtung durch eine Laserbestrahlungseinrichtung (20) gebildet ist, die benachbart zu der Zuführeinrichtung (10) oder der Schneideinrichtung (12) angeordnet sein kann.

14. Vorrichtung nach Anspruch 12 oder 13, **dadurch gekennzeichnet, dass** die Behandlungseinrichtung (20) mit einer Steuerung verbunden ist, der ein optischer Detektor zur Erfassung von Dickenabmessungen der Lagen (5.1, 5.2, ...) des Stückgutstapels (4) zugeordnet ist, und mit der Positionen und/oder Verlauf der Schwächungslinien in Abhängigkeit von den erfassten Dickenabmessungen steuerbar sind.
